# EUROPÄISCHE PATENTSCHRIFT

(11) **EP 2 507 156 B1**
(45) Veröffentlichungstag und Bekanntmachung des Hinweises auf die Patenterteilung: **06.05.2015**
(21) Anmeldenummer: 09764239.1
(22) Anmeldetag: 30.11.2009
(51) Int. Cl.: B65H 29/14, B65H 31/30

(54) **PAPIERSAMMEL- UND STAPELEINRICHTUNG**
PAPER COLLECTING AND STACKING DEVICE
DISPOSITIF DE COLLECTE ET D'EMPILEMENT DE PAPIERS

(43) Veröffentlichungstag der Anmeldung: 10.10.2012
(73) Patentinhaber: Kern AG, 3510 Konolfingen (CH); Kipfer, Beat, 3072 Ostermundigen (CH)
(72) Erfinder: KIPFER, Beat, CH-3072 Ostermundigen (CH); KRÖHNERT, René, 09638 Lichtenberg (DE)
(74) Vertreter: Irniger, Ernst
(86) Internationale Anmeldenummer: PCT/EP2009/066073
(87) Internationale Veröffentlichungsnummer: WO 2011/063855

(56) Entgegenhaltungen:
- EP-A2- 1 334 934
- EP-A2- 1 375 403
- WO-A1-2006/108308
- US-A- 4 640 506
- US-A- 5 083 769

## Beschreibung

Die vorliegende Erfindung betrifft eine Vorrichtung zum Sammeln, gegebenenfalls Ordnen und Weiterfördern von Blättern in einer Papierverarbeitungsanlage, gemäss dem Oberbegriff nach Anspruch 1, sowie ein Verfahren zum Sammeln, gegebenenfalls Ordnen und Weiterfördern von Einzelblättern bzw. von geschnittenen Blättern.

Vorrichtungen zum Sammeln und Weiterfördern von in einer Papierverarbeitungs- wie einer Schneidanlage geschnittenen oder in einem Einzelblattanleger vereinzelten Blättern dienen dazu die Blätter, nach Abschluss des Schneidevorganges oder des Vereinzelungsvorgangs, einzeln oder als Papierstapel zum Beispiel einer Gruppier- oder Falzvorrichtung zur Weiterverarbeitung zu übergeben. Die einzelnen Papierblätter oder Stapel aus mehreren Blättern werden in der nachfolgenden Weiterverarbeitung zum Zusammenstellen von Briefen, Broschüren, Büchern, Dokumentationen, Prospekten und dergleichen verwendet. In der US 4 640 506 sowie der US 5 083 769 werden Zusammentragmaschinen bzw. sogenannte Kollationiermaschinen zum Stapeln von Papierbögen oder einzelnen unterteilten Blättern beschrieben. Bei diesen Anordnungen werden keine Unterschiede gemacht zwischen grossen und kleinen Papierformaten, und entsprechend ist es notwendig, dass für das Zuführen und den Weitertransport entlang der ganzen Anordnung Transportbänder vorgesehen sind.

Je nach zu erstellendem Erzeugnis weisen die Blätter bzw. Stapel verschiedene Formate auf bzw. mittels der Vorrichtung zum Weiterfördern müssen Blätter unterschiedlicher Grösse, wie insbesondere unterschiedlicher Länge, von beispielsweise einer Querschneideeinrichtung wegbefördert werden. Falls für die verschiedenen Papiergrössen Anpassungen wie manuelle Umrüstung, unterschiedliche Einstellungen, etc. vorzunehmen sind, kann sich die Umrüstung auf einen entsprechenden Verarbeitungsprozess verzögern und damit verteuern.

Eine automatisierte Umstellung und somit ein automatisierter Betrieb ist vorteilhaft.

Nebst der Möglichkeit unterschiedliche Papiergrössen verarbeiten bzw. weiterbefördern zu können, ist es wichtig, dass der Weitertransport möglichst rasch erfolgen kann, das heisst, dass auch der Transportweg möglichst kurz gehalten werden muss und dass beim Transport die Papierblätter einer möglichst geringen Krafteinwirkungen ausgesetzt und behutsam befördert werden. Sowohl ein Verschmieren des Druckes wie auch allfälliger Abrieb durch Antriebseinrichtungen ist zu verhindern.

In der EP 1 334 934 wird eben eine solche Blattansammlungs-Vorrichtung beschrieben, welche der Gestalt ist, um ein Verschmieren oder Markieren der Blätter beim Erstellen eines Stapels zu verhindern.

Entsprechend wird erfindungsgemäss gefordert, dass bereitgestellte Blätter, Dokumente, Papierstapel in einer Papierverarbeitungsanlage oder gegebenenfalls geschnittene Blätter möglichst rasch und schonungsvoll zum Sammeln, Ordnen und Stapeln etc. wegbefördert werden und dass ein Sammeln und Wegtransport unterschiedlicher Formate möglich ist mit ein und derselben Transportvorrichtung.

Erfindungsgemäss wird eine Vorrichtung zum Stapeln, Gruppieren und/oder Weiterbefördern von Papieren, Dokumenten, Blättern etc. in einer Papierverarbeitungseinrichtung gemäss dem Wortlaut nach Anspruch 1 vorgeschlagen.

Vorgeschlagen wird, dass in einer Vorrichtung zum Stapeln und Weiterfördern von mittels einer Papierverarbeitungsanlage aufbereiteten oder bearbeiteten Papierblättern oder von Papierstapeln, eine Zuführeinrichtung vorgesehen ist, um jeweils die bereitgestellten Einzelblätter oder geschnittenen Papiere bzw. Stapel von beispielsweise einem Bearbeitungsorgan wegzuführen. Anschliessend an die Zuführeinrichtung ist eine Ablagefläche vorgesehen für die Zwischenlagerung des geschnittenen Papiers bzw. des Stapels, an deren Ende eine Weitertransporteinrichtung angeordnet ist, um den schliesslich erzeugten Papierstapel unter Verwendung anschliessender weiterer Transportelemente an eine Weiterverarbeitungseinrichtung, beispielsweise eine Falzeinrichtung weiterzuführen, in welcher der Papierstapel aufgrund des schlussendlichen Verwendungszweckes weiterverarbeitet wird. Erfindungsgemäss vorgeschlagen wird, dass die Weitertransporteinrichtung entsprechend der Papiergrösse bzw. dem Papierformat im Bezug auf die Zuführeinrichtung verschiebbar angeordnet ist. So wird beispielsweise bei kleinerem Papierformat die Weitertransporteinrichtung gegen die Zuführeinrichtung verschoben bzw. bei grösserem Papierformat von dieser wegbewegt. Zweck dieser Verschiebbarkeit ist, dass im Bereich zwischen Zuführeinrichtung und Weitertransporteinrichtung keine zusätzliche Fördereinrichtung wie beispielsweise ein Förderband vorzusehen ist, wie dies bei bekannten Bearbeitungs- und Gruppieranlagen im Stand der Technik der Fall ist.

Im Falle einer vorab erfolgten Bearbeitung von Papierbahnen oder von Einzelblättern ist die Zuführeinrichtung, die beispielsweise gleichzeitig eine Abzugseinrichtung des davor angeordneten Bearbeitungsorgans ist, mit dem davor angeordneten Bearbeitungsorgan wie beispielsweise einem Querschneider oder einem Einzelblattanleger derart wirkverbunden, dass das Wegführen des Papiers vom Schneider oder Einzelblattanleger bei oder unmittelbar nach Beendigung des Bearbeitungsvorganges erfolgt. Das Wegführen erfolgt zunächst über einen Absatz oder eine sogenannte Schanze in eine Ablagefläche für die Zwischenlagerung zwischen Zuführeinrichtung und Weitertransporteinrichtung, bis jeweils der zu erzeugende Papierstapel komplett ist. Darauf wird die Weitertransporteinrichtung aktiviert, um den erzeugten Papierstapel von der Ablagefläche in der Zwischenlagerung wegzutransportieren. Damit die einzelnen Papierblätter des Stapels beim Weitertransport exakt aufeinanderliegend angeordnet sind, kann beispielsweise zusätzlich ein beweglicher Anschlag im Bereich der sogenannten Schanze vorgesehen sein, mittels welchem die einzelnen Blätter exakt aufeinanderliegend positioniert und/oder gegen die Weitertransporteinrichtung getrieben werden.

Sowohl bei der Zuführeinrichtung wie auch der Weitertransporteinrichtung kann es sich um Transportrollen bzw. Transportwalzen handeln, welche bei Aktivierung zueinander treibbar sind bzw. bei nicht Aktivierung voneinander getrennt sind, so dass zwischen den Rollen bzw. Walzen ein entsprechender Zwischenraum bzw. Spalt vorhanden ist. Die Transportrollen der Weitertransporteinrichtung können allerdings permanent im Eingriff stehen und werden während dem Gruppiervorgang bzw. dem Anordnen auf der Ablagefläche gestoppt, so dass sie als Anschlag dienen. Nur zum Wegtransport nach abgeschlossener Gruppierung werden die Walzen gestartet. Auch die Rollen der Abzugseinheit bzw. Zuführeinheit können in einer Ausführungsvariante permanent im Eingriff stehen.

Anschliessend an die Weitertransporteinrichtung ist eine Fördereinrichtung wie beispielsweise ein endlos umlaufendes Förderband vorgesehen, dessen wirkende Länge entsprechend der Stellung der Weitertransporteinrichtung verlängerbar bzw. verkürzbar ist. Ist beispielsweise die Weitertransporteinrichtung näher bei der Zuführeinrichtung, ist die Transportstrecke der Fördereinrichtung länger ausgebildet, währendem bei grosser Distanz zwischen Zuführeinrichtung und Weitertransporteinrichtung die Länge der Transportstrecke der Fördereinrichtung verkürzt ist. Ziel dabei ist, dass die Gesamtlänge der Vorrichtung zum Stapeln und Weiterbefördern konstant bleibt und dass durch die Verschiebbarkeit der Weitertransporteinrichtung bei Verwendung unterschiedlicher Papierformate beim Umrüsten keine komplizierten, manuellen Manipulationen an der Vorrichtung vorgenommen werden müssen. Die Einstellung der Weitertransporteinrichtung für einen spezifischen Job, kann automatisch erfolgen, indem aufgrund in der Anlage hinterlegter Applikationsparameter die Stellung der Weitertransporteinrichtung automatisch vorgenommen wird.

Die erfindungsgemäss vorgeschlagene Vorrichtung bzw. die erfindungsgemässe Stapeleinheit kann allgemein eingesetzt werden für das Sammeln, Stapeln, gegebenenfalls Ordnen und Gruppieren von Dokumenten bzw. Blättern oder allgemein flächigen Elementen. Insbesondere geeignet ist die Vorrichtung im Anschluss an einen Einzelblattanleger oder einen Schneider, wobei aber auch andere Anwendungen denkbar sind.

Der Hauptvorteil der erfindungsgemäss vorgeschlagenen Vorrichtung liegt darin, dass mit hoher Geschwindigkeit und kurzem Weg (bis zur erwähnten Weitertransporteinrichtung) Leistung gewonnen werden kann, dies insbesondere im Vergleich zum Stand der Technik, wo lange Transportwege für kurze Dokumente die Regel sind bis zur Weitertransporteinrichtung: Bei Abschluss einer Gruppierung muss mit dem Zuführen des ersten Dokumentes der nächsten Gruppe so lange zugewartet werden, bis die Gruppierung der vorhergehenden Gruppe abgeschlossen ist, das heisst bis die fertige Gruppe vollständig weitertransportiert wird. Da im Stand der Technik die Transportstrecke insbesondere bei kleinen Dokumenten wesentlich länger ist als das Dokument, heisst dies ein Zeitverlust. Gerade aber diese Zeit für den Transport kann durch Verkürzung des Transportweges gewonnen werden, was mit einem Leistungsgewinn der Vorrichtung verbunden ist.

Ein weiterer Vorteil besteht in der direkten Anordnung nach einem Schneider darin, dass sich das Blatt beim Schnitt bereits teilweise im Gruppiertisch befinden kann ohne dass Riemen oder ähnliche Transportelemente sich über das stillstehende Papier bewegen und dadurch Verschmierungen und/oder Beschädigungen erzeugen würden. Auf eine zusätzliche Ausgleichsstrecke kann verzichtet werden.

Die Erfindung wird nun anschliessend beispielsweise und unter Bezug auf die beigefügten Figuren näher erläutert.

Dabei zeigen:
Fig. 1 im Längsschnitt eine erfindungsgemässe Vorrichtung beim Weiterverarbeiten von grossen Papierformaten,
Fig. 2 dieselbe Anlage im Längsschnitt bei der Verarbeitung kleinerer Papierformate,
Fig. 3a schematisch im Längsschnitt das Verschieben einer Weitertransporteinrichtung unter Berücksichtigung des zu bearbeitenden Papierformates,
Fig. 3b einen Schnitt entlang der Linie A-A aus Fig. 3a, und
Fig. 4 schematisch, im Detail, eine Ausführungsvariante einer Schanze.

Figur 1 zeigt schematisch im Längsschnitt den Bereich der Quertrennung einer Schneidanlage für Papierbahnen, sowie den an die Quertrennung anschliessenden Bereich eines sogenannten Gruppiertisches für das Gruppieren und Weiterführen der geschnittenen Papierblätter bzw. Papierstapel an eine anschliessende Einrichtung zur Weiterverarbeitung entsprechend dem Verwendungszweck.

Über Transportwalzen oder -rollen 3 bzw. 5 werden eine oder zwei Papierbahnen 7' und 7" beispielsweise übereinanderliegend einer Quertrennung 9 zugeführt, aufweisend eine Querschneidevorrichtung. Dabei können die beiden Papierbahnen gleichzeitig oder je individuell einzeln wie beispielsweise alternierend, der Quertrennung zugeführt werden, wobei der Transport in der Regel bis in den Bereich einer Abzugseinrichtung des Schneiders bzw. der Zuführeinrichtung der beschriebenen Vorrichtung wie beispielsweise zweier Abzugswalzen oder Rollen 11' und 11" erfolgt. Beim Zuführen können beispielsweise die beiden Walzen oder Rollen 11' und 11" durch einen temporär erzeugten Spalt beabstandet sein, so dass das Zuführen der Papierbahnen widerstandsfrei erfolgen kann. Daraufhin werden die Papierbahnen kurzzeitig gestoppt um den Quertrennvorgang zu ermöglichen. Unmittelbar bei Beendigung der Quertrennung werden nun die geschnittenen Blätter 17 mittels der beiden Transportrollen oder Walzen 11' und 11" über einen Absatz wie eine sogenannte Schanze 16 wegbefördert bis zu einem Anschlag 20, welcher im Bereich einer Weitertransporteinrichtung 13 angeordnet ist, beabstandet von der Zuführeinrichtung 11 unter Berücksichtigung des Papierformates. Anstelle eines Anschlages 20 kann auch die Weitertransporteinrichtung 13 als Anschlag dienen, falls die beiden Transportrollen permanent im Eingriff stehen und während des Gruppiervorganges gestoppt sind, so dass sie den Anschlag bilden. Wichtig für die Funktion des Gruppiertisches ist die erwähnte Schanze 16. Der kurze Abstand zwischen dem Berührungspunkt der Transportrollen 11' und 11" und der Schanzenkante 16 beträgt beispielsweise nur wenige Millimeter und wird durch die Dynamik des Papiers sicher überbrückt, womit auf eine zusätzliche Transporteinrichtung verzichtet werden kann. Das Papier oder Dokument 17 wird darüber geführt und dahinter beispielsweise niedergedrückt, damit das nachfolgende Blatt auf das vorhergehende gelegt werden kann. Möglich ist dieser Vorgang auch in umgekehrter Reihenfolge von unten, indem das Dokument die Schanze 16' durchläuft und durch Luft von unten nach oben geblasen oder durch einen anderen Mechanismus nach oben gedrückt wird, so dass ein nachfolgendes Dokument unter das vorhergehende geschoben werden kann. Wichtig in der vorliegenden Erfindung ist auch, dass im Bereich der Ablagefläche P' bzw. des Gruppiertisches keine beweglichen Bänder vorgesehen sind, sondern beispielsweise stillstehende Leitbänder 30', 30", die es ermöglichen die Weitertransporteinrichtung zu verschieben, wie später unter Bezug auf Figur 3 näher erläutert. Dadurch ist sichergestellt, dass im Bereich des Gruppiertisches keine beweglichen Transportbänder vorhanden sind, womit ein Verschmieren der Dokumente verhindert wird.

Die Ablagefläche P', auf welcher die geschnittenen Papiere 17 beispielsweise nach einem Quertrennvorgang gelagert werden, entspricht wenigstens nahezu dem Papierformat. Mit anderen Worten sind die beispielsweise beiden Rollen oder Walzen 13' bzw. 13" der Weitertransporteinrichtung oder der Endanschlag 20 derart positioniert, dass die Distanz P' wenigstens nahezu dem Papierformat entspricht. Sobald die für einen Papierstapel notwendigen Papiere geschnitten und auf der Ablagefläche P' abgelegt sind, kann beispielsweise mittels eines verschieblichen Justieranschlags oder Ausstossers 15 der Papierstapel quasi finalisiert werden, indem dieser gegen die Weitertransporteinrichtung getrieben wird. Nun wird die Weitertransporteinrichtung 13 aktiviert und der Papierstapel weitertransportiert und an beispielsweise zwei Endlosförderbänder 21' bzw. 21" übergeben, welche um Umlenkrollen 23' und 23" und durch die Weitertransporteinrichtung geschlauft sind. Schliesslich erfolgt die Übergabe an eine nachfolgende Gruppier-, Sortier-, Falz- oder sonstige Weiterverarbeitungseinrichtung, beispielsweise mittels einer weiteren Transporteinrichtung 31 wiederum beispielsweise bestehend aus Transportrollen oder Transportwalzen 31' und 31".

In Figur 2 ist die analoge Schneidanlage für Papierbahnen dargestellt, doch werden im Beispiel, dargestellt in Figur 2 wesentlich kleinere bzw. kürzere Papierformate geschnitten, so dass die in Figur 1 dargestellte Ablagefläche P' wesentlich zu gross wäre. Entsprechend werden nun die beiden Weitertransportwalzen oder -rollen 13' und 13" in Pfeilrichtung in einer Verschiebeanordnung 41 gegen die Zuführeinrichtung 11 verschoben und damit verbunden gegebenenfalls auch der Endanschlag 20, falls vorhanden, an welche die geschnittenen Blätter nach dem Querschneidevorgang getrieben werden. Somit verkürzt sich auch die Länge der in Figur 2 dargestellten Ablagefläche P". Damit nun aber beim schlussendlichen Abführen des vollständig erstellten Papierstapels die Übergabe quasi nahtlos an die nachfolgenden Transportbänder erfolgen kann, werden ebenfalls die unmittelbar an die Weitertransportrollen oder -walzen 13' und 13" anschliessenden Umlenkrollen der beiden Transportbänder 21' und 21" in derselben Richtung mitverschoben, so dass sich der Transportweg anschliessend an die Weitertransporteinrichtung, bis zur Übergabe an die nachfolgende Gruppier- oder Sortiereinheit verlängert. Die Gesamtlänge von Ablagefläche und anschliessendem Transportweg durch die Transportbänder bleibt insgesamt gleich, wie in den Figuren 1 und 2 mit der Strecke L bezeichnet.

Der grosse Vorteil der in den Figuren 1 und 2 dargestellten Vorrichtung, das heisst generell der erfindungsgemässen Vorrichtung für das Sammeln und Weiterfördern von geschnittenen Blättern, liegt darin, dass zwischen Zuführeinrichtung und Weitertransporteinrichtung einerseits keine Fördereinrichtung vorgesehen ist, da in jedem Fall die geschnittenen Blätter über die Schanze auf die Ablagefläche bis zur Weitertransporteinrichtung ohne Zuhilfenahme von beweglichen Bändern gefördert werden. Durch das Wegfallen von beweglichen Bändern können einerseits Kosten gespart werden und andererseits werden die geschnittenen Blätter geschont, indem nicht ständig, bis zum Erstellen des schlussendlichen Papierstapels, beispielsweise Transportbänder oder Transportrollen schleifend über die geschnittenen Blätter streichen und somit zu einem Verschmieren oder zu Abrieb führen können. Im Weiteren können die jeweiligen Papierstapel infolge der verkürzten Distanz zwischen Zuführeinrichtung und Weitertransporteinrichtung wesentlich schneller erzeugt werden, das heisst es erfolgt eine Zeitersparnis beim Ablegen der geschnittenen Papierblätter. Schliesslich vorteilhaft ist, dass die unterschiedlichsten Papierformate mit ein und derselben Vorrichtung verarbeitet werden können.

Anhand von Figur 3a soll näher erläutert werden, wie beispielsweise die Weitertransportwalzen oder Rollen 13' und 13" in Längsrichtung verschoben werden. Sowohl die Weitertransportrollen wie auch die unmittelbar dahinter angeordneten Umlenkrollen 23' bzw. 23" können in einer Verschiebeanordnung 41 angeordnet sein, welche beispielsweise mittels den vorab erwähnten stillstehenden Leitbändern 30', 30" längsverschieblich ist. Die stillstehenden Leitbänder 30', 30" sind je endständig an den Punkten 47' und 47" fixiert und verlaufen sowohl durch die Ablagefläche P' bzw. P" wie auch durch den auf die Weitertransporteinrichtung nachfolgenden Bereich, in welchem die weitertransportierten Papierstapel mittels der Transportbänder 21' und 21" weiter transportiert werden. Innerhalb der Verschiebeanordnung 41 sind die stillstehenden Leitbänder 30', 30" über Umlenkrollen 43' und 43" geschlauft, so dass beim Verschieben der Verschiebeanordnung die Strecken vor und nach der Verschiebeanordnung angepasst werden. Alternativ kann eine der Umlenkrollen 43' und 43" als angetriebene Antriebsrolle ausgestaltet werden, so dass anstelle einer externen Verschiebung nun durch Aktivieren dieser Antriebsrolle 43' und 43" die Verschiebeanordnung 41 in Längsrichtung bzw. Pfeilrichtung verschoben werden kann. Je nach Papierformat werden damit die Weitertransportrollen 13' und 13" sowie die unmittelbar dahinter angeordneten Umlenkrollen gegen die Zuführeinrichtung oder von dieser weg verschoben.

Fig. 3b zeigt einen Schnitt entlang der Linie A-A aus Fig. 3a, und zwar quer zur Transportebene, in welcher die zu bearbeitenden oder bereits geordneten Blätter transportiert werden. Aus dem Schnitt deutlich erkennbar wird, dass beim Vorhandensein der Förderbänder 21' und 21" die stillstehenden Leitbänder 30' und 30'' in diesem Bereich leicht zurückstehen.

Fig. 4 schliesslich zeigt ausschnittsweise den Bereich einer Schanze, wobei diese gemäss einer Ausführungsvariante aus zwei Teilen besteht, und zwar dem unteren Teil 16", wie vorab beschrieben für das Gruppieren des nachfolgenden auf das vorhergehende Blatt und einer symmetrisch von oben angeordneten Schanze 16' für das Gruppieren des nachfolgenden unter das vorhergehende Blatt. Gemäss der Ausführungsvariante wie dargestellt in Fig. 4 sind auch zwei Ausstosser 15' und 15" vorgesehen. Das Papier läuft immer zwischen der unteren und der oberen Schanze hindurch. Einen Anschlag 20, wie dargestellt in den Fig. 1 und 2, braucht es trotzdem nur einen, da dieser vor dem Papierstapel steht, egal ob von oben oder von unten gruppiert wird.

Bei den in den Figuren 1 bis 4 dargestellten Vorrichtungen handelt es sich selbstverständlich nur um Beispiele welche dazu dienen sollen, die vorliegende Erfindung besser zu erläutern. Selbstverständlich sind Modifikationen, Variationen und Ergänzungen möglich, wie beispielsweise können anstelle der dargestellten Rollen oder Walzen andere Transporteinrichtungen verwendet werden. Auch können für das Wegbefördern nach der Weitertransporteinrichtung mehrere nebeneinander parallele Förderriemen verwendet werden oder ein Flachband. Ebenfalls kann anstelle der vor der Zuführvorrichtung liegenden Schneidevorrichtung zum Beispiel ein Einzelblattanleger oder ein anderes Gerät eingesetzt werden.

Im Falle von zwei gleichzeitig nebeneinander quer zu trennenden Papierbändern, ist es selbstverständlich möglich, zwei Vorrichtungen der erfindungsgemässen Art parallel nebeneinander anzuordnen, wie auch die Anordnung mehrerer Vorrichtungen übereinander durch Leiten des Papierstroms auf eine oder mehrere obere bzw. untere Ebenen und anschliessendes Zusammenführen auf wieder dieselbe Ebene.

## Patentansprüche

1. Vorrichtung zum Stapeln, Gruppieren und/oder Weiterfördern von Papieren, Dokumenten, Blättern, etc. in einer Papierverarbeitungseinrichtung mit einer Zuführeinrichtung (11',11'') um die Papiere (17) oder Dokumente zu übernehmen und an eine Ablagefläche (P',P") für die Zwischenlagerung der Papiere, Dokumente oder Blätter zuzuführen, um anschliessend die abgelegten, gestapelten Blätter oder einen erzeugten Papierstapel aus einem oder mehreren Blättern mit einer Weitertransporteinrichtung (13',13") an eine Weiterverarbeitungseinrichtung, beispielsweise eine Falzeinrichtung, Kuvertiereinrichtung oder weitere Gruppiereinrichtungen, weiterzuführen, wobei die Weitertransporteinrichtung (13',13") entsprechend der Papiergrösse bzw. dem Papierformat bezüglich der Zuführeinrichtung (11',11'') verschiebbar angeordnet ist, **dadurch gekennzeichnet, dass** anschliessend an die Weitertransporteinrichtung eine Fördereinrichtung (21',21'') angeordnet ist, deren Förderlänge entsprechend der Position der Weitertransporteinrichtung (13',13") verlängerbar oder verkürzbar ist.

2. Vorrichtung nach Anspruch 1, **dadurch gekennzeichnet, dass** die Zuführeinrichtung (11',11'') mit einem gegebenenfalls davor angeordneten Bearbeitungsorgan (9) derart Wirkverbunden ist, dass das Abziehen des bearbeiteten bzw. erzeugten Papiers oder Blatts bei oder unmittelbar nach Beendigung eines Bearbeitungsvorgangs erfolgt.

3. Vorrichtung nach einem der Ansprüche 1 oder 2, **dadurch gekennzeichnet, dass** unmittelbar bei oder nach der Zuführeinrichtung ein oder mehrere Absätze bzw. sogenannte Schanzen (16) vorgesehen sind, über welche hinweg das Papier oder Blatt auf die anschliessende Ablagefläche transportierbar ist.

4. Vorrichtung nach Anspruch 3, **dadurch gekennzeichnet, dass** im Bereich des Absatzes bzw. der Schanze Mittel vorgesehen sind, um entweder das auf die Ablagefläche transportierte Papier oder Blatt nach unten zu drücken oder von unten nach oben zu drücken, um ein Darüberschieben oder Darunterschieben eines nachfolgenden Blattes oder Papiers zu ermöglichen.

5. Vorrichtung nach Anspruch 4, **dadurch gekennzeichnet, dass** diese Mittel durch einen nach unten bzw. nach oben gerichteten Luftstrom gebildet werden, um entweder das auf die Ablagefläche transportierte Papier oder Blatt nach unten zu drücken oder von unten nach oben zu drücken, um ein Darüberschieben oder Darunterschieben eines nachfolgenden Blattes oder Papiers zu ermöglichen.

6. Vorrichtung nach einem der Ansprüche 1 bis 5, **dadurch gekennzeichnet, dass** die Ablagefläche (P',P") in ihrer Grösse derart veränderbar ist, dass sie in etwa der Papiergrösse bzw. dem Papierformat entspricht und entgegengesetzt zur Zuführeinrichtung (11',11'') einen Endanschlag (20) aufweist, welcher im Bereich der Weitertransporteinrichtung (13',13") ausgebildet ist oder durch die Rollen, Walzen oder Segmente der Weitertransporteinrichtung selbst gebildet wird.

7. Vorrichtung nach einem der Ansprüche 1 bis 6, **dadurch gekennzeichnet, dass** sowohl Zuführeinrichtung wie Weitertransporteinrichtung durch Transportrollen bzw. Transportwalzen oder Transportsegmente gebildet werden.

8. Vorrichtung nach einem der Ansprüche 1 bis 7, **dadurch gekennzeichnet, dass** die der Weitertransporteinrichtung folgende Fördereinrichtung durch Förderriemen oder Förderbänder (21',21") gebildet wird, welche über Umlenkrollen geschlauft sind, wobei die Umlenkrollen unmittelbar nachfolgend an die Weitertransporteinrichtung (13',13") längsverschieblich positionierbar sind und mit der Weitertransporteinrichtung positionsgekoppelt sind.

9. Vorrichtung nach einem der Ansprüche 1 bis 8, **dadurch gekennzeichnet, dass** in oder an der Ablagefläche ein verschiebliches Positionierorgan (15) vorgesehen ist um die Papiere bzw. den Papierstapel unmittelbar vor dem Weitertransport derart positionsmässig auszurichten, dass die einzelnen Blätter positionsgenau übereinander abgelegt sind und/oder um den erzeugten Papierstapel gegen oder in die Weitertransporteinrichtung zu treiben.

10. Vorrichtung nach einem der Ansprüche 1 bis 9, **dadurch gekennzeichnet, dass** eine Verschiebeanordnung (41) vorgesehen ist mittels welcher die Weitertransporteinrichtung und die unmittelbar dahinter angeordneten Umlenkrollen längsverschieblich sind, wobei die Ablagefläche (P) durch mindestens ein stillstehendes flexibles durch die Verschiebeanordnung (41) geschlauftes fest positionierbares Band (30) gebildet wird, entlang welchem Band die Verschiebeanordnung verschiebbar ist.

11. Vorrichtung nach einem der Ansprüche 1 bis 10, **dadurch gekennzeichnet, dass** die Weitertransporteinrichtung und die unmittelbar dahinter angeordneten Umlenkrollen in einer Verschiebeanordnung (41) angeordnet sind und die der Weitertransporteinrichtung nachfolgende Transportstrecke durch mindestens ein stillstehendes flexibles fest positionierbares Band (30) gebildet wird, welches durch die Verschiebeanordnung (41) geschlauft ist und/oder welches über Umlenkrollen mit der Verschiebeanordnung (41) derart wirkverbunden ist, dass die Verschiebeanordnung entlang dem flexiblen Band verschiebbar ist.

12. Verfahren zum Stapeln, Gruppieren und/oder Weiterfördern von, in einer Anlage zum Bearbeiten von Papier bzw. Papierbahnen zugeführten Einzelblättern, Dokumenten, etc. wobei die Distanz zwischen einer fix positionierten Zuführeinheit (11', 11"), vorgesehen um das zugeführte Papierblatt (17) oder Dokument auf eine Ablagefläche (P', P") zu transportieren und einer verschiebbaren Weitertransporteinrichtung (13', 13"), vorgesehen um einen in der Ablagefläche erzeugten Papierstapel weiter an eine nachfolgende Weiterverarbeitungseinrichtung zu fördern, durch Verschieben der Weitertransporteinrichtung derart verändert wird, dass sie weitgehendst der Papiergrösse bzw. dem Papierformat des geschnittenen Papiers Rechnung trägt, **dadurch gekennzeichnet, dass** die Länge einer der Weitertransporteinrichtung nachgeschalteten Fördereinheit (21', 21"), wie beispielsweise die wirksame Länge eines Transportbandes oder von Transportriemen, verändert wird, derart, dass bei Verkürzung der Distanz zwischen Zuführeinrichtung und Weitertransporteinrichtung die Förderlänge entsprechend verlängert wird.

13. Verfahren nach Anspruch 12, **dadurch gekennzeichnet, dass** das mittels der Zuführeinrichtung zugeführte Papier über einen Absatz wie eine sogenannte Schanze in die Ablagefläche transportiert wird, deren Ende bzw. Endanschlag im Bereich der Weitertransporteinrichtung ist oder durch diese gebildet wird, wobei die Grösse der Ablagefläche ungefähr der Grösse des Papierblatts oder Dokuments entspricht.

14. Verwendung der Vorrichtung nach einem der Ansprüche 1 bis 11 in einem Doppelgruppierer bzw. einer Doppelsammel- und Stapelanlage, je aufweisend eine Vorrichtung nach einem der Ansprüche 1 bis 11 auf zwei oder mehr Ebenen.

15. Verwendung der Vorrichtung nach einem der Ansprüche 1 bis 11, zum Stapeln und Weiterfördern von mit einer Schneidanlage von Papierbahnen geschnittenem Papier.

16. Verwendung der Vorrichtung nach einem der Ansprüche 1 bis 11, zum Stapeln und Weiterfördern von von einem Einzelblattanleger zugeführten Blättern.

## Claims

1. Apparatus for stacking, grouping and/or further conveying of papers, documents, sheets etc. in a paper processing device with a feeding device (11', 11") for receiving the papers (17) or documents and for feeding them to a storage surface (P', P") for the intermediate storage of papers, documents or sheets in order to subsequently convey the stored, stacked sheets or a produced paper stack of one or more sheets with a device for further transport (13', 13") to a device for further processing, for example a folding device, an enveloping device or additional grouping devices, wherein the device for further transport (13', 13") is shiftably arranged relative to the feeding device (11', 11") according to the paper size or the paper format, **characterized in that** subsequent to the device for further transport a conveyer (21', 21") is arranged, the conveying distance of which can be extended or shortened according to the position of the device for further transport (13', 13").

2. Apparatus according to claim 1, **characterized in that** the feeding device (11', 11") is operatively connected to a processing element (9), if applicable arranged upstream, in a way that the removal of the processed or, produced paper or sheet, respectively, takes place at or immediately after the termination of a processing step.

3. Apparatus according to any one of the claims 1 or 2, **characterized in that** immediately at or after the feeding device, one or more ledges or so-called ramps (16), respectively, are provided, over which the paper or sheet can be transported to the subsequent storage surface.

4. Apparatus according to claim 3, **characterized in that** in the region of the ledge or the ramp, respectively, means are provided, to either press down or push from the bottom up the paper or sheet transported to the storage surface in order to allow a sliding over or a sliding under of a successive sheet or paper.

5. Apparatus according to claim 4, **characterized in that** these means are formed by an airflow directed downward or upward, respectively, to either press down or push from the bottom up the paper or sheet transported to the storage surface in order to allow a sliding over or a sliding under of a successive sheet or paper.

6. Apparatus according to any one of the claims 1 to 5, **characterized in that** the storage surface (P', P") can be modified in its size in such a way, that it corresponds approximately to the paper size or the paper format, respectively, and that it has oppositely to the feeding device (11', 11") an end stop (20), which is built in the area of the device for further transport (13, 13") or is formed of the rollers, cylinders or segments of the device for further transport themselves.

7. Apparatus according to any one of the claims 1 to 6, **characterized in that** both the feeding device and the device for further transport are formed by transport rollers, transport cylinders or transport segments.

8. Apparatus according to any one of the claims 1 to 7, **characterized in that** the conveyor following the device for further transport is formed by conveyor tapes or conveyor belts (21', 21") which are looped around deflection pulleys, wherein the deflection pulleys can be positioned immediately subsequent to the device for further transport in a longitudinally shiftable way and are coupled to the device for further transport with respect to the position.

9. Apparatus according to any one of the claims 1 to 8, **characterized in that** a shiftable positioning element (15) is provided in or on the storage surface in order to align the papers or the stack of paper with respect to the position immediately before the further transport such that the single sheets are stacked onto each other in exact position and/or to drive the produced stack of paper towards or into the device for further transport.

10. Apparatus according to any one of the claims 1 to 9, **characterized in that** a shifting arrangement (41) is provided by use of which the device for further transport and the deflection pulleys positioned immediately thereafter can be shifted longitudinally wherein the storage surface (P) is formed by at least a belt (30), which is stagnant, flexible, looped through the shifting arrangement (41), firmly positionable and along which the shifting arrangement is shiftable.

11. Apparatus according to any one of the claims 1 to 10, **characterized in that** the device for further transport and the deflection pulleys positioned immediately thereafter are arranged in a shifting arrangement (41) and the transport roadway subsequent to the device for further transport is formed by at least a belt (30), which is stagnant, flexible, firmly positionable, looped through the shifting arrangement (41) and/or which is operatively connected to the shifting arrangement (41) over deflection pulleys in such a way that the shifting arrangement is shiftable along the flexible belt.

12. Method for stacking, grouping and/or further conveying of single sheets, documents etc. that are supplied in a paper processing device, wherein the distance between a permanently positioned feeding device (11', 11"), provided for transporting the supplied sheet of paper (17) or document to a storage surface (P', P"), and a shiftable device for further transport (13', 13"), provided for further conveying a paper stack produced on the storage surface to a subsequent device for further processing, is modified by shifting the device for further transport in such a way that it accommodates to a large extent for the paper size or the paper format of the cut paper, **characterized in that** the length of a conveyer (21', 21") subsequent to the device for further transport, as for example the effective length of a transport belt or of transport straps, is modified in such a way that upon shortening the distance between the feeding device and the device for further transport the conveying distance is extended accordingly.

13. Method according to claim 12, **characterized in that** the paper that is supplied by the feeding device is transported over a ledge, like a so-called ramp, to the storage surface, the end or end stop of which lies in the area of the device for further transport or is formed by the device for further transport, wherein the size of the storage surface corresponds approximately to the size of the sheet of paper or the document.

14. Use of the apparatus according to any one of the claims 1 to 11 in a double grouping device or in a double collecting and stacking device, respectively, having an apparatus according to any one of the claims 1 to 11 on each of two or more levels.

15. Use of the apparatus according to any one of the claims 1 to 11 for stacking and further conveying of paper that has been cut from paper webs by using a cutting machine.

16. Use of the apparatus according to any one of the claims 1 to 11 for stacking and further conveying of sheets supplied by a single sheet feeder.

## Revendications

1. Dispositif pour empiler, grouper et/ou acheminer des papiers, documents, feuilles, etc. dans un dispositif de traitement de papiers, comprenant un dispositif d'alimentation (11', 11") pour prendre des papiers (17) ou des documents et les acheminer jusqu'à une surface de réception (P', P") pour le stockage temporaire des papiers, documents ou feuilles, et comprenant un dispositif d'acheminement subséquent (13', 13") pour acheminer ensuite les feuilles déposées et empilées ou bien une pile de papiers composée d'une ou de plusieurs feuilles jusqu'à un dispositif de traitement ultérieur, par exemple un dispositif de pliage, un dispositif de mise sous pli ou autre dispositif de groupement, le dispositif d'acheminement subséquent (13', 13") étant agencé de façon mobile par rapport au dispositif d'alimentation (11', 11") en fonction de la taille ou du format du papier, **caractérisé en ce que**, à la suite du dispositif d'acheminement subséquent, il est agencé un dispositif de transport (21', 21") dont la longueur de transport peut être rallongée ou raccourcie en fonction de la position du dispositif d'acheminement subséquent (13', 13").

2. Dispositif selon la revendication 1, **caractérisé en ce que** le dispositif d'alimentation (11', 11 ") est en liaison active avec un organe de traitement (9) agencé le cas échéant en amont, de telle sorte que le retrait du papier ou de la feuille traité(e) ou produit(e) s'effectue dès la fin d'un processus de traitement ou immédiatement après.

3. Dispositif selon l'une des revendications 1 ou 2, **caractérisé en ce qu'**il est prévu, directement au niveau du dispositif d'alimentation ou directement après, un ou plusieurs épaulements ou tremplins (16) pardessus lesquels le papier ou la feuille peut être transporté(e) sur la surface de réception adjacente.

4. Dispositif selon la revendication 3, **caractérisé en ce qu'**il est prévu, dans la zone de l'épaulement ou du tremplin, des moyens pour pouvoir soit pousser vers le bas le papier ou la feuille transportée sur la surface de réception, soit pour pouvoir remonter la feuille, et ainsi permettre de glisser au-dessus ou en-dessous une feuille ou un papier suivant.

5. Dispositif selon la revendication 4, **caractérisé en ce que** ces moyens sont formés par un courant d'air dirigé vers le bas ou vers le haut pour soit pousser le papier ou la feuille transportée sur la surface de réception vers le bas ou bien le ou la remonter vers le haut pour permettre le glissement au-dessus ou le glissement en-dessous d'une feuille ou d'un papier suivant.

6. Dispositif selon l'une des revendications 1 à 5, **caractérisé en ce que** la surface de réception (P', P") peut changer de taille de façon à correspondre approximativement à la taille et au format du papier et présente, à l'opposé du dispositif d'alimentation (11', 11"), une butée de fin de course (20) qui est conçue dans la zone du dispositif d'acheminement subséquent (13', 13") ou qui est elle-même formée par les rouleaux, galets ou segments du dispositif d'acheminement subséquent.

7. Dispositif selon l'une des revendications 1 à 6, **caractérisé en ce que** le dispositif d'alimentation comme le dispositif d'acheminement subséquent sont formés par des rouleaux de transport ou des galets de transport ou encore des segments de transport.

8. Dispositif selon l'une des revendications 1 à 7, **caractérisé en ce que** le dispositif de transport qui suit le dispositif d'acheminement subséquent est formé par des courroies de transport ou par des convoyeurs à bandes (21', 21") qui sont reliés par le biais de poulies de renvoi, les poulies de renvoi pouvant être positionnées, mobiles longitudinalement, directement à la suite du dispositif d'acheminement subséquent (13', 13") et étant couplées en position avec le dispositif d'acheminement subséquent.

9. Dispositif selon l'une des revendications 1 à 8, **caractérisé en ce qu'**il est prévu, dans ou sur la surface de réception, un organe de positionnement coulissant (15) pour aligner les papiers ou la pile de papier en position directement avant le transport subséquent, de telle sorte que les feuilles sont bien déposées les unes au dessus des autres et/ou pour pousser la pile de papier produite contre ou dans le dispositif d'acheminement subséquent.

10. Dispositif selon l'une des revendications 1 à 9, **caractérisé en ce qu'**il est prévu un dispositif de déplacement (41) grâce auquel le dispositif d'acheminement subséquent et les poulies de renvoi agencées immédiatement derrière peuvent être déplacés longitudinalement, la surface de réception (P) étant formée par au moins une bande (30) flexible fixe raccordée par le dispositif de déplacement (41), le dispositif de déplacement (41) pouvant être déplacé le long de cette bande.

11. Dispositif selon l'une des revendications 1 à 10, **caractérisé en ce que** le dispositif d'acheminement subséquent et les poulies de renvoi agencées immédiatement derrière sont agencés dans un dispositif de déplacement (41) et **en ce que** la section de transport qui suit le dispositif d'acheminement subséquent est formée par au moins une bande flexible fixe (30), laquelle bande est raccordée par le dispositif de déplacement (41) et/ou est en liaison active avec le dispositif de déplacement (41) par le biais des poulies de renvoi, de sorte que le dispositif de transport peut être déplacé le long de la bande flexible.

12. Procédé pour empiler, grouper et/ou acheminer des feuilles, documents, etc. acheminés dans une installation pour le traitement du papier ou de bandes de papier, la distance entre une unité d'alimentation fixe (11', 11") prévue pour transporter la feuille de papier (17') ou le document sur une surface de réception (P', P"), et un dispositif d'acheminement subséquent (13', 13") mobile, prévu pour acheminer une pile de papier produite dans la surface de réception jusqu'à un dispositif de traitement subséquent, pouvant être modifiée en déplaçant le dispositif d'acheminement subséquent de façon à cette distance tienne compte en grande partie de la taille et du format du papier coupé, **caractérisé en ce que** la longueur d'une unité de transport (21', 21") située après le dispositif d'acheminement subséquent, comme par exemple, la longueur effective d'une bande de transport ou de courroies de transport, est modifiée de façon à ce que, en cas de réduction de la distance entre le dispositif d'alimentation et le dispositif d'acheminement subséquent, la longueur de transport soit rallongée en conséquence.

13. Procédé selon la revendication 12, **caractérisé en ce que** le papier amené par le biais du dispositif d'alimentation est transporté dans la surface de réception par le biais d'un épaulement, tel qu'un tremplin, dont l'extrémité ou la butée se situe dans la zone du dispositif d'acheminement subséquent ou est formée par ce dernier, la taille de la surface de réception correspondant approximativement à la taille de la feuille de papier ou du document.

14. Utilisation du dispositif selon l'une des revendications 1 à 11 dans une double installation de groupement ou une double installation de collecte ou d'empilage, chacune présentant un dispositif selon l'une des revendications 1 à 11 sur deux niveaux ou plus.

15. Utilisation du dispositif selon l'une des revendications 1 à 11, pour empiler ou acheminer du papier coupé avec une installation de découpe de bandes de papier.

16. Utilisation du dispositif selon l'une des revendications 1 à 11 pour empiler et acheminer des feuilles amenées par une station d'alimentation page à page.
